# EUROPÄISCHE PATENTSCHRIFT

(11) **EP 0 270 485 B1**
(45) Veröffentlichungstag und Bekanntmachung des Hinweises auf die Patenterteilung: **16.01.1991**
(21) Anmeldenummer: 87810577.4
(22) Anmeldetag: 07.10.1987
(51) Int. Cl.: B41F 15/34

(54) **Vorrichtung für einen Siebdruck mit ebenen, flexiblen Drucksieben**
Apparatus for a screen printing machine with flat, flexible screens
Dispositif pour sérigraphie avec des écrans plats et flexibles

(30) Priorität: 29.10.1986 CH 4285/86
(43) Veröffentlichungstag der Anmeldung: 08.06.1988
(73) Patentinhaber: Holderegger, Jürg, CH-8450 Dätwil ZH (CH)
(72) Erfinder: Holderegger, Jürg, CH-8450 Dätwil ZH (CH); Dionizy, Simson, CH-8405 Winterthur (CH)
(74) Vertreter: Lauer, Joachim, Dr.

(56) Entgegenhaltungen:
- US-A- 3 303 777
- US-A- 4 284 349

## Beschreibung

Die Erfindung betrifft eine Vorrichtung für einen Siebdruck mit ebenen, flexiblen Drucksieben, die in einem Druckrahmen oder auf einem Druckzylinder ausgespannt sind und von einer sie überstreichenden Druck-Rakel örtlich gegen das zu bedruckende Gut gepresst werden, wobei das Drucksieb an zwei einander gegenüberliegenden Seiten, die quer zur Bewegungsrichtung der Rakel verlaufen, vorzugsweise durch Kleben mit Aussteifungsprofilen verbunden und in Richtung der Rakelbewegung, d.h. senkrecht zu den Aussteifungsprofilen, spannbar sind.

Der Siebdruck ermöglicht das Bedrucken oder Beschichten verschiedenster Materialien mit unterschiedlichsten Druckmedien. Er kann mit flachen ebenen Druckrahmen oder auch mit Rotations-Druckzylindern erfolgen.

Für den Siebdruck sind Rotations-Siebdruckmaschinen vor allem für den Textildruck und den Etikettendruck von Rolle zu Rolle bekannt, die mit endlosen Metall-, in erster Linie mit Nickel-Siebzylindern drucken. Bei diesen bekannten Siebzylindem ist man an die handelsüblichen Standardgrössen, also an einen fixen Umfang, gebunden. Weiterhin sind für das Beschichten und das Kopieren Spezialeinrichtungen zwingend notwendig. Die Handhabung der Zylinder ist kompliziert, und sie sind sehr anfällig gegen Druck- und Stossbeschädigungen. Diese Nachteile schränken den Einsatz von solchen endlosen Siebzylindern stark ein.

Der Verwendung von ebenen Metall- oder Kohlefasersieben in Verbindung mit planen Siebdruckrahmen bisheriger Bauart, bei denen das Sieb allseitig mit dem Rahmen verbunden ist, sind im Druckformat enge Grenzen gesetzt, da der benötigte Siebabsprung infolge der Undehnbarkeit des Siebes nur sehr minim sein kann. Diese Beschränkung auf kleine Druckformate begrenzt den Einsatz der planen Siebe ebenfalls stark.

Weiterhin verformt sich ein allseitig aufgespanntes Sieb unter dem Druck der Rakel, je nach deren Lage, ganz unterschiedlich, was die Druckqualität negativ beeinflusst. Ferner lässt die Siebspannung nach einer gewissen Zeit nach und kann nicht wieder auf den genauen Neuwert gebracht werden, was eine genaue Wiedergabe des Druckbildes verunmöglicht. Ein allseitig auf einen Siebdruckrahmen aufgespanntes Sieb kann für den Rotations-Siebdruck nicht verwendet werden. Solche Siebe verursachen hohe Kosten für die Anschaffung des notwendigen Siebdruckrahmens, die Spannarbeit und den grossen Raumbedarf für die Aufbewahrung.

Aus der US-PS 3,303,777 ist für ein Drucksieb eine Halterung der eingangs beschriebenen Art zur Fixierung auf einer Siebdruckmaschine bekannt; bei dieser mit Spannmitteln versehenen Halterung ist das Sieb mit zwei Aussteifungsprofilen an zwei einander gegenüberliegenden Seiten verbunden; dieses Sieb kann in Richtung senkrecht zu den Aussteifungsprofilen gespannt werden. Da die Spannvorrichtung nur an einzelnen Punkten der Profile angreifen, verzieht sich das Sieb beim Spannen, und es treten Verwerfungen seiner Oberfläche auf.

Aufgabe der Erfindung ist es, diese Nachteile zu beseitigen und ein Drucksieb für den Siebdruck zu schaffen, das sowohl für ebenen als auch Rotations-Siebdruck verwendbar und verzugs- und verwindungsfrei spannbar ist, wobei die Spannung kontrollierbar und reproduzierbar sein soll.

Diese Aufgabe wird dadurch gelöst, dass der Druckrahmen oder der Druckzylinder für die Aufnahme der Aussteifungsprofile mit einer festen und einer in Richtung der Rakelbewegung beweglichen Klemmeinrichtung ausgestattet sind, in die die Aussteifungsprofile, über ihre ganze Länge gleichmässig belastet, eingeklemmt sind, und dass ferner die bewegliche Klemmeinrichtung, ebenfalls über die ganze Länge der Aussteifungsprofile gleichmässig belastet, in Richtung der Rakelbewegung spannbar ist.

Die neue Vorrichtung erlaubt durch die Klemmeinrichtungen mit gleichmässig über die Länge verteilter Kraftwirkung und durch die Verteilung der Spannkräfte ebenfalls über die ganze Länge der Aussteifungsprofile ein verzugs-, verwindungs- und verwerfungsfreies Aufspannen der Siebe; es können die gleichen Siebe sowohl auf ebenen Siebdruckrahmen als auch auf rotierenden Druckzylindern verwendet werden, so dass diese Siebe druckkompatibel auf praktisch allen handelsüblichen Siebdruckmaschinen eingesetzt werden können. Ebenso ist die Verteilung der Andruckkräfte der Druckrakel bei der neuen Vorrichtung eindeutig definierbar und über die ganze Drucklänge und Druckbreite annähernd gleichmässig.

Eine vorteilhafte Konstruktion für die Klemmeinrichtungen ergibt sich, wenn jede Klemmeinrichtung mit je einer festen und einer beweglichen Backe versehen ist, die in Richtung der Rakelbewegung relativ zueinander verschiebbar sind und sich über die ganze Breite des Drucksiebes erstrecken, wobei die bewegliche Backe durch mechanische Mittel wie z. Beispiel Schrauben, Keile oder Exzenter - oder durch pneumatische oder hydraulische Mittel an die feste Backe anpressbar ist, wobei die Anpressmittel mit besonderem Vorteil in einem unter Druck stehenden, mit einem Gas oder einer Flüssigkeit gefüllten Schlauch bestehen.

Die eingangs erwähnte Positionsgenauigkeit lässt sich erreichen, wenn - in an sich bekannter Weise (US-PS 4,284,349) - das Drucksieb im Bereich beider Aussteifungsprofile mit Indexlöchern versehen ist, die auf am Druckrahmen oder Druckzylinder vorhandene Indexbolzen passgenau aufsteckbar sind, wobei zusätzlich die Massnahme getroffen sein kann, dass der Kopier- und der Beschichtungs- und Uebertragungsrahmen mit identischen spannparen Klemmeinrichtungen und mit identischen Indexbolzen ausgestattet sind.

Eine Vereinfachung der Handhabung und ein Schutz der Siebkanten lässt sich durch Verwendung eines Handhabungsrahmens erreichen, der mit einem Verschlussmechanismus zur Verriegelung mit den Aussteifungsprofilen versehen ist.

Ein kostengünstiges Aufbewahren gebrauchter Drucksiebe ist möglich, wenn mindestens eines der Aussteifungsprofile mit mindestens einer Nase für das Einschieben in einen Aufbewahrungsständer versehen ist. Die in einen Rechen eines solchen Ständers seitlich eingeschobenen Siebe hängen dann mit einem Ende frei nach unten. Quer zu den Nasen der Aussteifungsprofile verlaufende Kerben können dabei zur Fixierung von Markierungsreitern dienen.

Die Verwendung der neuen Vorrichtung auf einem Druckzylinder wird erleichtert, wenn dessen Aussparung für das Drucksieb in Richtung der Zylinderachse durch zwei Ringscheiben und in Umfangsrichtung des Zylinders durch Keilprofile begrenzt ist, wobei mit Vorteil auf dem zylindrischen Umfang der Scheiben und auf der Aussenfläche der Keilprofile Elastomer-Dichtungen in Nuten eingelagert sind.

Die Arbeit des Kopierens kann erleichtert werden, wenn die Filmmontage-Platte mit den gleichen Indexbolzen versehen ist wie die anderen Elemente, und wenn sie Markierungen für das Druckformat, das Zentrum und die Diagonalen der Druckfläche und/oder einen Raster im Dezimal- oder Zollsystem aufweist, und/oder wenn der Kopier- und der Beschichtungs- und Uebertragungsrahmen in einem Ständer um eine horizontale Mittelachse schwenkbar gelagert sind, wobei der Ständer zusätzlich mit einer Achsbremse ausgerüstet sein kann.

Im folgenden wird die Erfindung anhand von Ausführungsbeispielen im Zusammenhang mit der Zeichnung erläutert.
Fig. 1 zeigt ein Drucksieb mit Aussteifungsprofilen und Indexlöchern;
Fig. 2 gibt ein in einen ebenen Spann- und Druckrahmen eingespanntes Drucksieb wieder;
Fig. 3 zeigt ein auf einen Druckzylinder aufgespanntes Drucksieb;
Fig. 4 ist ein Querschnitt durch eine Klemmeinrichtung im geschlossenen Zustand;
Fig. 5 ist ein Querschnitt durch eine Klemmeinrichtung im geöffneten Zustand;
Fig. 6 ist ein Querschnitt durch eine bewegliche Klemmeinrichtung und die zugehörige Spannvorrichtung;
Fig. 6a zeigt in gleicher Darstellung wie Fig. 6 die bewegliche Klemmeinrichtung mit einer zweiten Ausführungsform der Spannvorrichtung;
Fig. 7 gibt einen Aufbewahrungsständer mit eingehängten Drucksieben wieder;
Fig. 8 ist ein vergrössertes Detail des Druckzylinders nach Fig. 3;
Fig. 9 ist der Schnitt IX-IX von Fig. 8;
Fig. 10 gibt einen Handhabungsrahmen für ein Drucksieb wieder;
Fig. 11 zeigt eine Ansicht einer Filmmontage-Platte, in die ein Filmmontage-Profil mit einer Filmmontage-Folie und einem montierten Film;
Fig. 12 ist ein Querschnitt durch einen Kopierrahmen mit eingelegter Kopiervorlage und eingelegtem Drucksieb;
Fig. 13 zeigt einen Beschichtungs- und Uebertragungsrahmen, schwenkbar montiert auf einem mit einer Achsbremse versehenen Ständer.

Ein rechteckiges, planes, flexibles und poröses Drucksieb 1 ist an zwei Seiten mit Aussteifungsprofilen 2 versehen, an denen es verzugs- und verwerfungsfrei über die ganze Länge befestigt, beispielsweise angeklebt, ist. Im Bereich der Profile 2 sind je zwei Indexlöcher 3 vorhanden. Die Aussteifungsprofile 2 weisen eine Nase 5 auf, in der quer Nuten 6 für Markierungsreiter 7 vorhanden sind, die in die Nuten 6 einrasten.

Ein ebener rechteckiger Spann- und Druckrahmen 8 besteht im wesentlichen aus starren Hohlprofilen, an denen zwei Klemmeinrichtungen 9 und 11 befestigt sind. Die Klemmeinrichtung 9 ist fest mit dem Rahmen 8 verbunden; sie trägt ausserdem zwei Indexbolzen 10. Die Klemmeinrichtung 11, die ebenfalls zwei Indexbolzen 10 aufweist, sitzt fest an einem Zwischenbalken 8a, der seinerseits gegenüber dem Rahmen 8 beweglich ist, wobei er mit an ihm befestigten Führungsbolzen 12 in einer Seite des Rahmens 8 geführt ist. Mit Hilfe des beweglichen Zwischenbalkens 8a kann die Klemmeinrichtigung 11 von einer Spannvorrichtung senkrecht zu den Aussteifungsprofilen 2, d.h. in Richtung der Rakelbewegung, verschoben und so das Drucksieb 1 gespannt werden. Zum Ausgleich kleiner Ungenauigkeiten in der Parallelität beider Klemmeinrichtungen 9 und 11 kann der Zwischenbalken 8a zusätzlich um einen geringen Betrag um eine zur Rahmenfläche senkrechte Achse geschwenkt werden. Eine Feder 13 und eine Gewindespindel 14 mit einem Haken 15 bilden eine erste Ausführungsform der Spannvorrichtung für das Drucksieb 1, mit der dieses kontrollierbar und nachgiebig gespannt wird.

In Fig. 6a ist die Spannvorrichtung 13 -15 durch einen Druckschlauch 52 ersetzt, der mit durch ein gasförmiges oder flüssiges Druckmedium mit einem Druck von beispielsweise 3 bar beaufschlagt wird, so dass er den Zwischenbalken 8a verschiebt und damit das Drucksieb 1 mit einer über seine ganze Länge gleichmässigen Kraft ausspannt.

Die Arbeitsfläche im Drucksieb ist durch aufgeklebte elastische Profile 35 begrenzt; mit Hilfe von vier Mikrometerschrauben 17 ist der Rahmen 8 in der Höhe verstellbar. Die Druckrakel 16 druckt von der festen Klemmeinrichtung 9 in Richtung auf die bewegliche Klemmeinrichtung 11.

Ein Druckzylinder, der für die Aufnahme des Drucksiebes 1 eine Aussparung 30 aufweist, besteht aus zwei innen glatten Ringscheiben 18, die miteinander durch einen Mantel 19 und zwei Keilprofile 20 und 21 verbunden sind. An dem Keilprofil 20 ist die feste Klemmeinrichtung 9 befestigt; das Keilprofil 21 trägt die bewegliche Klemmeinrichtung 11, den Zwischenbalken 8a mit den Führungen 12 und die Spannvorrichtung 13 - 15. Der Druckzylinder 18, 19 dreht sich in seiner nicht dargestellten Lagerung in Richtung des Pfeiles 22, wodurch wiederum eine relative Bewegung der feststehenden Druckrakel 16 von der festen Klemmeinrichtung 9 in Richtung auf die bewegliche Klemmeinrichtung 11 stattfindet.

Eine Klemmeinrichtung 9 bzw. 11 besteht im vorliegenden Ausführungsbeispiel aus zwei relativ zueinander verschiebbaren Längsprofilen. Eines dieser Profile bildet die feste Backe 23, die unbeweglich mit dem ebenen Druckrahmen 8 oder dem Druckzylinder 18, 19 verbunden ist. In länglichen Nuten des Profils 23 bewegen sich parallel zur Druckrichtung mehrere Bolzen 24, die mit einem Kopf versehen sind. Die Bolzen 24 sind fest verbunden mit der beweglichen Backe 25, die mit einem Schlauch 26 versehen, der von einem gasförmigen oder flüssigen Druckmedium unter einen Druck von beispielsweise 3 bar gesetzt werden kann. Durch den Druck im Schlauch 26 wird die bewegliche Backe 25 mit einem Drehmoment beaufschlagt, dessen Drehachse etwa auf der Höhe der Bolzen 24 liegt. Mit ihrem der festen Backe 23 zugewandten Ende wird die bewegliche Backe 25 so gegen die feste Backe 23 gepresst, wodurch die Aussteifungsprofile 2 des Drucksiebes 1 mit einer über die ganze Länge gleichmässigen Kraft eingeklemmt werden. Die festen Backen 23 jeder Klemmeinrichtung sind an ihren Enden mit Indexbolzen 10 ausgestattet.

Ein Siebaufbewahrungsständer 29 ist ein seitlich offener Rechen aus schmalen Profilen 28 und einem steifen Gestell.

Die Aussparung 30 (Fig. 8) für das Sieb 1 im Druckzylinder 18,19 ist durch ein elastisches Profil 31, das in Nuten der beiden Scheiben 18 und der beiden Keilprofile 20, 21 angeordnet ist, umrandet. Der Uebergang zwischen den Keilprofilen 20, 21 und dem aufgespannten Drucksieb 1 ist durch abnehmbare, elastische Streifen 32 abgedeckt.

Ein Handhabungsrahmen 33 (Fig. 10) ist ein leichtes, rechteckiges Gebilde aus Hohlprofilen, das mit nicht gezeigten Verschlussmechanismen zur Fixierung der Aussteifungsprofile 2 ausgestattet ist.

Eine Filmmontage-Platte 40 besteht aus einer massiven Grundplatte 35 mit Indexbolzen 10 und - beispielsweise eingezeichneten, aufgedruckten oder eingravierten - Markierungen 41 für Druckformat, Zentrum und Diagonalen der Druckfläche oder gegebenenfalls einer Rastereinteilung 42 im Dezimal- oder Zollsystem.

Ein Kopierrahmen 45 enthält zwei massive, mittels Scharnieren verbundene Rahmen 37 und 38, die in einem Aussenrahmen 35 fixiert sind. Dieser ähnelt in seinem Aufbau und entspricht in seinen Abmessungen dem Druckrahmen 8; er ist wie dieser mit zwei Klemmeinrichtungen 9 und 11 ausgerüstet, wobei die Klemmeinrichtung 11 wiederum beweglich ist, so dass mit ihrer Hilfe das Drucksieb 1 im Kopierrahmen 45, beispielsweise durch eine Spannvorrichtung, wie sie in Fig. 6a gezeigt ist, aufgespannt werden kann. Das Drucksieb 1 ist dabei zwischen einen dehnbaren, gummiartigen Ueberzug 54, der gasdicht mit dem Rahmen 37 verbunden ist, und einer Glasplatte 39, die im Rahmen 38 verankert ist, eingelegt. In bekannter Weise kann zwischen den Rahmen 37 und 38 ein Unterdruck erzeugt werden, wodurch das Sieb 1 und der Ueberzug 54 vollkommen plan auf die Glasplatte 39 gepresst werden.

Ein Beschichtungs- und Uebertragungsrahmen 48 ist ebenfalls im wesentlichen ein Druckrahmen 8 mit Indexbolzen 10, Klemmeinrichtungen 9 und 11 sowie einer Spannvorrichtung. Er kann, ebenso wie der Kopierrahmen 45, um eine horizontale Achse 55 drehbar, in einem Ständer 49 gelagert sein. Mit Hilfe einer Achsbremse oder Arretiervorrichtung 50, die an einer mit der Achse 55 fest verbundenen Scheibe 56 angreift, können Kopier 45- sowie Beschichtungs- und Uebertragungsrahmen 48 im Ständer 49 in jeder Lage fixiert werden.

Der Arbeitsablauf mit der neuen Vorrichtung sei im folgenden beschrieben: Zunächst wird eine Filmmontage-Folie mit dem Filmmontage-Profil, das mit Indexlöchern 3 ausgestattet ist, in die Indexbolzen 10 der Filmmontage-Platte 40 eingehängt und die Filmvorlage darauf mit Hilfe der Markierungen 41 auf der Montage-Platte 40 standrichtig montiert. Diese Kopiervorlage wird anschliessend in die Indexbolzen 10 des Kopierrahmens 45 eingelegt.

Auf ein Format zugeschnittenes Drucksieb 1 werden an zwei Seiten Aussteifungsprofile geklebt und dann vier Indexlöcher 3 ausgestanzt. Ein so konfektioniertes Sieb 1 wird nun gereinigt und in den schwenk- und arretierbaren Beschichtungs- und Uebertragungsrahmen 48, der mit den gleichen Indexbolzen 10, den gleichen Klemmeinrichtungen 9 und 11 und einer gleichen Spannvorrichtung wie ein ebener Druckrahmen 8 ausgerüstet ist, eingehängt, eingeklemmt und gespannt, womit das Sieb 1 zum Aufziehen eines Indirekt-Schablonenfilmes oder zur Bearbeitung mittels Direkt-Kopierschichten, Kapillar- oder Kombi-Schablonen bereit ist.

Für Direkt-Schablonen, Kapillar- oder Kombi-Schablonen wird das Sieb 1 nun beschichtet oder gegebenenfalls ein Film aufgezogen und getrocknet. Anschliessend werden die Klemmeinrichtungen des Beschichtungs- und Uebertragungsrahmens 48 geöffnet, das Sieb 1 in die Indexbolzen 10 des Kopierrahmens 45 gehängt und im Kontakt mit der Kopiervorlage belichtet. Die kopierte Schablone wird entwickelt und zur Trocknung und Retouche nochmals in den Beschichtungs und Uebertragungsrahmen 48 gehängt.

Für das Arbeiten mit Indirekt-Schablonenfilmen wird ein entsprechend grosser Zuschnitt an Schablonenfilm-Material so auf die Kopiervorlage gelegt, dass ein Randstreifen einer Seite des Zuschnitts zwischen die Indexbolzen 10 des Kopierrahmens 45 zu liegen kommt. Nun wird ein weiteres selbstklebendes Filmmontage-Profil auf die Indexbolzen 10 des Kopierrahmens 45 gesteckt und dadurch der Schablonenfilm positioniert am Filmmontage-Profil befestigt.

Der so kopierte Schablonenfilm wird entwickelt und anschliessend auf die Indexbolzen 10 des mit Ueberhang nach vorn stehenden Beschichtungs und Uebertragungsrahmens 48 gesteckt. Der Rahmen 48 wird nach hinten gekippt, und der Schablonenfilm mittels eines geeigneten Profils von oben nach unten glattgestrichen und dadurch positionsgenau übertragen. Nach dem Trocknen wird die Zugspannung aufgehoben, die feste Klemmeinrichtung 9 gelöst und das Filmmontage-Profil mit der daran hängenden Film-Trägerfolie entfernt. Zum Abdecken der offenen Schablonenpartie wird die feste Klemmeinrichtung 9 wieder geschlossen und das Sieb 1 erneut leicht gespannt.

Das Drucksieb 1 ist nun bereit zur Montage im ebenen Druckrahmen 8 oder im Druckzylinder 18, 19. Dazu werden beide Klemmeinrichtungen 9 und 11 am horizontal liegenden Beschichtungs- und Uebertragungsrahmen 48 geöffnet; der Handhabungsrahmen 33 wird nun so auf das Sieb 1 gelegt, dass seine Verschlussmechanismen mit den Aussteifungsprofilen 2 des Siebes 1 fest verriegelt werden können. Mit Hilfe des Handhabungsrahmens 33 wird das Sieb 1 zur Druckmaschine transportiert und mit Hilfe von Anschlägen auf dem Drucktisch unter dem Druckrahmen 8 bzw. unter dem Druckzylinder 18, 19 positioniert. Ein Absenken des Druckrahmens 8, mit geöffneten Klemmprofilen 9, 11, zentriert durch die Indexbolzen 10 das Sieb 1 im Druckrahmen 8. Die beweglichen Klemmbacken 25 werden nun eingeschoben und durch das Füllen der Schläuche 26 mit einem Druckgas oder einer Druckflüssigkeit wird eine Klemmwirkung erzielt. Der Handhabungsrahmen 33 kann beim Druck mit ebenen Sieben 1, auch während des Druckvorganges, ohne Nachteile an den Aussteifungsprofilen 2 hängenbleiben.

Beim Anbringen oder Entfernen eines Drucksiebes 1 an bzw. von einem Druckzylinder 18, 19 kann die synchrone Bewegung zwischen einem Druckzylinder 18, 19 und dem Drucktisch ausgenutzt werden, indem vorerst die in die feste Klemmeinrichtung 9 einzulegende Seite des Drucksiebes 1 auf die Indexbolzen 10 aufgesteckt und die Verriegelung des Handhabungsrahmens 33 auf dieser Seite gelöst wird; dann wird das Sieb 1 durch Drehen des Druckzylinders 18, 19 auf die Aussparung 30 "aufgewickelt" und das zweite Aussteifungsprofil 2 eingeklemmt und vom Handhabungsrahmen 33 getrennt. Beim Entfernen des Siebes 1 vom Zylinder 18, 19 geht man in umgekehrter Reihenfolge vor. Ein in die Klemmeinrichtungen 9, 11 eingeklemmtes Sieb 1 kann dann beispielsweise durch Drehen an der Schraube 14 mit Hilfe der Feder 13 gleichmässig über die ganze Länge derAussteifungsprofile 2 so lange gespannt werden, bis die erwünschte Vorspannung erreicht ist.

Im ebenen Druckrahmen 8 wird die Höhe des Siebes 1 über der Druckbasis, der sogenannte Siebabsprung, mit Hilfe der vier Mikrometerschrauben 17 eingestellt. Die Arbeitsfläche im Sieb 1 kann durch Aufkleben von elastischen Profilen 35 entlang den Längskanten und entlang den Klemmprofilen 20 begrenzt werden. Die Dichtheit nach aussen wird im Druckzylinder 18,19 durch das Spannen des Siebes 1 gewährleistet, wobei das Sieb 1 gegen die elastischen Dichtungen 31 in den Nuten der Sieböffnungs-Umrandung angedrückt wird.

Zur Aufbewahrung werden die Drucksiebe 1 mit der Nase 5 der Aussteifungsprofile 2 durch seitliches Einschieben zwischen die Schmalprofile 28 des rechenartigen Aufbewahrungsständers 29 aufgehängt. Verschiebbare Reiter 7 ermöglichen eine systematische Ordnung, beispielsweise in einem dezimal aufgebauten Erkennungssystem.

## Patentansprüche

1. Vorrichtung für einen Siebdruck mit ebenen, flexiblen Drucksieben, die in einem Druckrahmen oder auf einem Druckzylinder ausgespannt sind und von einer sie überstreichenden Druckrakel örtlich gegen das zu bedruckende Gut gepresst werden, wobei das Drucksieb an zwei einander gegenüberliegenden Seiten, die quer zur Bewegungsrichtung der Rakel verlaufen, vorzugsweise durch Kleben, mit Aussteifungsprofilen verbunden und in Richtung der Rakelbewegung, das heisst senkrecht zu den Aussteifungsprofilen, spannbar ist, dadurch gekennzeichnet, dass der Druckrahmen (8) oder der Druckzylinder (18, 19) für die Aufnahme der Aussteifungsprofile (2) mit einer festen und einer in Richtung der Rakelbewegung beweglichen Klemmeinrichtung (9 bzw. 11) ausgestattet sind, in die die Aussteifungsprofile (2), über ihre ganze Länge gleichmässig belastet, eingeklemmt sind, und dass ferner die bewegliche Klemmeinrichtung (11), ebenfalls über die ganze Länge der Aussteifungsprofile (2) gleichmässig belastet, in Richtung der Rakelbewegung spannbar ist.

2. Vorrichtung nach Anspruch 1, dadurch gekennzeichnet, dass jede Klemmeinrichtung (9, 11) mit je einer festen und einer beweglichen Backe (23, 25) versehen ist, die in Richtung der Rakelbewegung relativ zueinander verschiebbar sind und sich über die ganze Breite des Drucksiebes (1) erstrecken, wobei die bewegliche Backe (25) durch mechanische Mittel - wie z. Beispiel Schrauben, Keile oder Exzenter - oder durch pneumatische oder hydraulische Mittel an die feste Backe (23) anpressbar ist.

3. Vorrichtung nach Anspruch 2, dadurch gekennzeichnet, dass die Anpressmittel in einem unter Druck stehenden, mit einem Gas oder einer Flüssigkeit gefüllten Schlauch (26) bestehen.

4. Vorrichtung nach einem der Ansprüche 1 - 3, dadurch gekennzeichnet, dass das Drucksieb (1) im Bereich beider Aussteifungsprofile (2) mit Indexlöchern (3) versehen ist, die auf am Druckrahmen (8) oder Druckzylinder (18, 19) vorhandene Indexbolzen (10) passgenau aufsteckbar sind.

5. Vorrichtung nach einem der Ansprüche 1 - 4, dadurch gekennzeichnet, dass der Kopier- und der Beschichtungs- und Uebertragungsrahmen (45 bzw. 48) mit identischen spannbaren Klemmeinrichtungen (9, 11) und mit identischen Indexbolzen (10) ausgestattet sind.

6. Vorrichtung nach Anspruch 1, dadurch gekennzeichnet, dass für das Drucksieb (1) ein Handhabungsrahmen (33) vorhanden ist, der mit einem Verschlussmechanismus zur Verriegelung mit den Aussteifungsprofilen (2) versehen ist.

7. Vorrichtung nach Anspruch 1, dadurch gekennzeichnet, dass mindestens eines der Aussteifungsprofile (2) mit mindestens einer Nase (5) für das Einschieben in einen Aufbewahrungsständer (29) versehen und mit mehreren, quer zu der Nase (5) verlaufenden Kerben (6) für das Fixieren von Markierungsreitern (7) ausgestattet ist.

8. Vorrichtung nach Anspruch 1, dadurch gekennzeichnet, dass die Aussparung (30) für das Drucksieb (1) in einem Druckzylinder (18, 19) in Richtung der Zylinderachse durch zwei Ringscheiben (18) und in Umfangsrichtung des Zylinders durch Keilprofile (20) begrenzt ist.

9. Vorrichtung nach Anspruch 8, dadurch gekennzeichnet, dass auf dem zylindrischen Umfang der Scheiben (18) und auf der Aussenfläche der Keilprofile (20) Elastomer-Dichtungen (31) in Nuten eingelagert sind.

10. Vorrichtung nach Anspruch 8 und 9, dadurch gekennzeichnet, dass der Uebergang zwischen dem mit Aussteifungsprofilen (2) versehenen Drucksieb (1) und den Innenflächen der Keilprofile (20) durch einen abnehmbaren elastischen Streifen (32) abgedeckt ist.

11. Vorrichtung nach Anspruch 4, dadurch gekennzeichnet, dass die Filmmontage-Platte (40) mindestens einseitig mit identischen Indexbolzen (10) versehen ist, und dass, sie Markierungen (41) für das Druckformat, das Zentrum und die Diagonalen der Druckfläche und/oder einen Raster (42) im Dezimal- oder Zollsystem aufweist.

12. Vorrichtung nach Anspruch 5, dadurch gekennzeichnet, dass der Kopier- und/oder der Beschichtungsrahmen (45 bzw. 48) in einem Ständer (49) um eine horinzontale Mittelachse (55) schwenkbar gelagert sind.

13. Vorrichtung nach Anspruch 12, dadurch gekennzeichnet, dass der Ständer (49) mit einer Achsbremse (50) ausgerüstet ist.

14. Vorrichtung nach Anspruch 1, dadurch gekennzeichnet, dass der ebene Druckrahmen (8) mit Hilfe von Mikrometerschrauben in der Höhe verstellbar (17) ausgebildet ist.

## Revendications

1. Dispositif pour sérigraphie avec écrans plats et flexibles, qui sont tendus dans un cadre d'impression ou sur un cylindre d'impression et sont localement pressés contre l'article à imprimer, au moyen d'une raclette d'impression passant sur eux, l'écran étant relié sur deux côtés en vis-à-vis, qui sont transversaux à la direction de déplacement de la raclette, avantageusement par collage, à des profilés de raidissement et étant tendable dans la direction du mouvement de la raclette, c'est-à-dire perpendiculairement aux profilés de raidissement, caractérisé en ce que le cadre d'impression (8) ou bien le cylindre d'impression (18, 19) sont équipés, pour la réception des profilés de raidissement (2), d'un mâchoire stationnaire de serrage et d'une mobile en direction du mouvement de la raclette (9 ou respectivement 11), où sont collés les profilés de raidissement (2), chargés régulièrement sur toute leur longueur et en ce que de plus le système mobile de serrage (11 également chargé régulièrement sur toute la longueur des profilés de raidissement (2), est tendable en direction du mouvement de la raclette.

2. Dispositif selon la revendication 1, caractérisé en ce que chaque système de serrage (9, 11) est pourvu d'une mâchoire stationnaire et d'une mâchoire mobile (23, 25) qui sont mobiles l'une relativement à l'autre en direction du mouvement de la raclette et s'étendent sur toute la largeur de l'écran d'impression (1), la mâchoire mobile (25) pouvant être pressée contre la mâchoire stationnaire (23) par un moyen mécanique comme, par exemple, des vis, des cales ou des excentriques ou bien par un moyen pneumatique ou hydraulique.

3. Dispositif selon la revendication 2, caractérisé en ce que les moyens de pression se composent d'un tuyau flexible (26) rempli d'un gaz ou d'un liquide sous pression.

4. Dispositif selon l'une des revendications 1-3, caractérisé en ce que l'écran (1) est pourvu, dans la zone des deux profilés de raidissement (1), de trous (3) de repérage qui peuvent être exactement enfilés sur des boulons de repérage (10) prévus sur le cadre d'impression (8) ou le cylindre d'impression (18, 19).

5. Dispositif selon l'une quelconque des revendications 1-4, caractérisé en ce que le cadre de copiage et le cadre d'enduction et de transfert (45 ou, respectivement, 48) sont équipés de systèmes tendables identiques de serrage (9, 11) et de boulons identiques de repérage (10).

6. Dispositif selon la revendication 1, caractérisé en ce qu'un cadre de manipulation (33) est présent pour l'écran (1), lequel est pourvu d'un mécanisme de fermeture pour le verrouillage avec les profilés de raidissement (2).

7. Dispositif selon la revendication 1, caractérisé en ce qu'au moins l'un des profilés de raidissement (2) est pourvu au moins d'un nez (5) pour l'insertion dans un support de rangement (29) et de plusieurs entailles (6) transversales au nez (5) pour la fixation de cavaliers de marquage (7).

8. Dispositif selon la revendication 1, caractérisé en ce que l'évidement (30) pour l'écran (1) dans un cylindre d'impression (18, 19) est délimité dans la direction de l'axe du cylindre par deux disques annulaires (18) et en direction périphérique du cylindre par des profils cannelés (20).

9. Dispositif selon la revendication 8, caractérisé en ce que sur le pourtour cylindrique des disques (18) et sur la surface externe des profils cannelés (20), des étanchéités en élastomère (21) sont logées dans des rainures.

10. Dispositif selon la revendication 8 et 9, caractérisé en ce que la transition entre l'écran (1) pourvu des profilés de raidissement (2) et la surface interne des profils cannelés (20) est couverte d'une bande élastique amovible (32).

11. Dispositif selon la revendication 4, caractérisé en ce que la plaque (40) de montage de film est pourvue, au moins d'un côté, de boulons identiques de repérage (10) et en ce qu'elle présente des marquages (41) pour le format d'impression, le centre et les diagonales de la surface d'impression et/ou un quadrillage (42) en système décimal ou anglais.

12. Dispositif selon la revendication 5, caractérisé en ce que les cadres de copiage et/ou d'enduction (45 ou respectivement 48) sont logés pivotants dans un support (49) autour d'un axe central horizontal (55).

13. Dispositif selon la revendication 12, caractérisé en ce que le support (49) est équipé d'un frein sur l'axe (50).

14. Dispositif selon la revendication 1, caractérisé en ce que le cadre plan d'impression (8) est configuré en étant réglable en hauteur au moyen de vis micrométriques (17).

## Claims

1. Apparatus for screen printing including flat, flexible printing screens which are stretched out in a printing frame or on a printing cylinder and are locally pressed against the material to be printed by a squeegee which sweeps over them, whereby the printing screen is connected to stiffening profiles on two opposed sides, which extend transverse to the direction of movement of the squeegee, preferably by adhesive, and may be tensioned in the direction of movement of the squeegee, that is to say perpendicular to the stiffening profiles, characterised in that for receiving the stiffening profiles (2) the printing frame (8) or the printing cylinder (18, 19) is provided with a fixed clamping device (9) and a clamping device (11) movable in the direction of movement of the squeegee, in which devices the stiffening profiles (2) are clamped, uniformly loaded over their entire length, and further that the movable clamping device (11) may be tensioned in the direction of movement of the squeegee, also uniformly loaded over the entire length of the stiffening profiles (2).

2. Apparatus as claimed in claim 1, characterised in that each clamping device (9, 11) is provided with a fixed and a movable jaw (23, 25), which are movable relative to one another in the direction of movement of the squeegee and extend over the entire breadth of the printing screen (1), whereby the movable jaw (25) may be pressed against the fixed jaw (23) by mechanical means for example screws, wedges or eccentrics or by pneumatic or hydraulic means.

3. Apparatus as claimed in claim 2, characterised in that the pressing means comprise a pressurised hose (26) filled with a gas or a liquid.

4. Apparatus as claimed in one of claims 1-3, characterised in that in the region of the two stiffening profiles (2) the printing screen (1) is provided with index holes (3) which may be pushed in a precisely fitting manner onto index pegs (10) provided on the printing frame (8) or printing cylinder (18, 19).

5. Apparatus as claimed in one of claims 1-4, characterised in that the copying frame and the coating and transfer frame (45 and 48, respectively) are provided with identical, tensionable clamping devices (9, 11) and with identical index pegs (10).

6. Apparatus as claimed in claim 1, characterised in that for the printing screen (1) there is a handling frame (33) which is provided with a locking mechanism for locking with the stiffening profiles (2).

7. Apparatus as claimed in claim 1, characterised in that at least one of the stiffening profiles (2) is provided with at least one nose (5) for sliding into a storage rack (29) and is provided with a plurality of notches (6) extending transversely to the nose (5) for the fixing of marking sliders (7).

8. Apparatus as claimed in claim 1, characterised in that the recess (30) for the printing screen (1) is defined in a printing cylinder (18, 19) in the direction of the cylinder axis by two annular discs (18) and in the peripheral direction of the cylinder by wedge profiles (20).

9. Apparatus as claimed in claim 8, characterised in that elastomeric seals (31) are embedded in grooves on the cylindrical periphery of the discs (18) and on the outer surface of the wedge profiles (20).

10. Apparatus as claimed in claim 8 and 9, characterised in that the transition between the printing screen (1) provided with stiffening profiles (2) and the inner surfaces of the wedge profiles (20) is covered by a removable, elastic strip (32).

11. Apparatus as claimed in claim 4, characterised in that the bunch registration mounting (40) is provided on at least one side with identical index pegs (10) and that it has markings (41) for the printing format, the centre and the diagonals of the printing surface and/or a grid (42) on the metric or imperial system.

12. Apparatus as claimed in claim 5, characterised in that the copying frame and/or the layer and transfer frame (45 and 48, respectively) are mounted in a stand (49) so as to be pivotal about a horizontal central shaft (55).

13. Apparatus as claimed in claim 12, characterised in that the stand (49) is provided with a shaft brake (50).

14. Apparatus as claimed in claim 1, characterised in that the flat printing frame (8) is constructed so as to be vertically movable with the aid of micrometer screws (17).
